# FASCICULE DE BREVET EUROPEEN

(11) **EP 1 083 106 B1**
(45) Date de publication et mention de la délivrance du brevet: **27.10.2004**
(21) Numéro de dépôt: 00810805.2
(22) Date de dépôt: 07.09.2000
(51) Int. Cl.: B61K 9/08

(54) **Véhicule de mesure de l'état géometrique d'une voie ferrée.**
Fahrzeug zur Vermessung des geometrischen Zustandes eines Gleises
Vehicle for measuring the geometric condition of a railway track

(30) Priorité: 09.09.1999 FR 9911302
(43) Date de publication de la demande: 14.03.2001
(73) Titulaire: MATISA MATERIEL INDUSTRIEL S.A., CH-1023 Crissier (CH)
(72) Inventeur: Ganz, Jörg, 1163 Etoy (CH)
(74) Mandataire: Kiliaridis, Constantin

(56) Documents cités:
- EP-A- 0 707 196
- WO-A-96/00159
- CH-A- 653 297
- FR-A- 2 602 479

## Description

La présente invention concerne un véhicule de mesure de l'état géométrique d'une voie ferrée par rapport à la configuration géométrique théorique de ladite voie, comprenant un châssis rigide constituant la base de mesure supporté par des moyens de roulement sur les rails de la voie ferrée, des moyens agencés pour relever la configuration géométrique de la voie, et des moyens d'exploitation pour déterminer la dégradation de la configuration géométrique relevée par rapport à la configuration géométrique théorique et indiquer les éventuels écarts représentant ladite dégradation.

Il existe différents procédés et moyens de mesure dans lesquels les écarts de position d'un point de la voie par rapport à son tracé théorique sont détectés par des dispositifs appropriés appelés communément bases de référence prenant, souvent, appui sur la voie et matérialisant le tracé désiré. Ces procédés peuvent se ranger dans deux types de catégorie principaux, à savoir les bases de référence dites absolues permettant de déterminer les positions successives d'un point mobile parcourant la voie par rapport à une référence fixe, et les bases de référence dites relatives permettant de déterminer les positions successives d'un point parcourant la voie non plus par rapport à une référence fixe, mais par rapport à une référence mobile définie par un nombre suffisant de points maintenus à des distances constantes l'un de l'autre que l'on déplace tout le long de la voie. Un exemple d'application de ce procédé est décrit dans le brevet CH-A-653297.

La présente invention tombe également dans cette dernière catégorie, à savoir on propose un véhicule de mesure dont le châssis constitue la base de référence dite relative. Les mesures par rapport à cette base relative peuvent être effectuées de différentes manières qui ne font pas l'objet de la présente invention, mais par la suite on parlera de deux moyens différents, à savoir l'utilisation de trois chariots de mesure solidaires de cette base de référence qui est le châssis et, le deuxième au moyen d'une plate-forme dite d'inertie et deux chariots de mesure permettant de mesurer la déviation dans un plan vertical et dans un plan horizontal entre les deux points de mesure correspondant aux deux chariots de mesure.

Le fait que les trains, notamment les trains de voyageurs circulent à des vitesses de plus en plus grandes, rend indispensable lors des mesures de voie de pouvoir détecter aussi bien les déformations ondulatoires de la voie ayant aussi bien une petite qu'une grande longueur d'onde. La qualité de mesure en utilisant une base fixe, qui est le châssis du véhicule, est liée à la rigidité du châssis. Il est, néanmoins, évident qu'un châssis ayant une longueur d'une dizaine de mètres peut difficilement être considéré comme absolument rigide à moins de prévoir une structure extrêmement lourde. Si l'on veut détecter avec précision les ondes de déformation présentant une grande longueur d'onde, il est nécessaire de construire des véhicules avec des châssis encore plus longs, de l'ordre d'une vingtaine de mètres et dans ce cas il est pratiquement impossible de fabriquer sans une construction extrêmement lourde de châssis rigides, c'est-à-dire ne subissant aucune déformation élastique lors de leur déplacement sur une voie ferrée. Les mesures se faisant par rapport au châssis de la machine, il est évident que les éventuelles déformations du châssis peuvent influencer les résultats de mesure soit en augmentant, soit en diminuant les valeurs réelles.

La présente invention a pour but de proposer un véhicule de mesure dont la base est constituée par le châssis dudit véhicule permettant d'éliminer l'influence de déformations dudit châssis, notamment lorsqu'il s'agit d'un châssis particulièrement long.

Le véhicule selon l'invention est caractérisé par le fait que le châssis est muni de moyens optoélectroniques agencés pour mesurer les déformations élastiques du châssis lors du déplacement sur ladite voie du véhicule, lesdites valeurs de déformation du châssis étant fournies aux moyens d'exploitation pour corriger les valeurs de la configuration géométrique relevée.

L'avantage du véhicule selon la présente invention est le fait que les éventuelles déformations du châssis dues aux irrégularités de la voie et également aux déformations inhérentes à la grandeur du châssis sont mesurées et fournies aux moyens d'exploitation pour pouvoir corriger les mesures relevées par rapport au châssis.

Selon une variante préférée de l'invention, les moyens optoélectroniques comprennent un dispositif récepteur optique formé de capteurs munis chacun de plusieurs éléments photosensibles pour la réception de faisceaux lumineux émis par des sources lumineuses se trouvant à distance du dispositif récepteur de mesure de chaque côté de celui-ci, deux systèmes de lentilles disposés dans la zone située entre les sources lumineuses des deux côtés du dispositif récepteur, chaque source lumineuse étant associée à au moins un des capteurs recevant les faisceaux lumineux émis par la source lumineuse correspondante et traversant le système de lentilles correspondant, les deux systèmes de lentilles étant constitués d'une lentille fixe dont les axes optiques sont alignés et que les éléments photosensibles de chaque capteur sont alignés de telle façon que les rayons lumineux passant à travers la lentille concernée soient projetés en fonction de leur angle d'incidence sur une zone correspondante du capteur, le dispositif et les sources lumineuses étant solidaires dudit châssis. Les moyens optoélectroniques sont ceux décrits dans le brevet EP-B-0.518 822 de la déposante, dispositif qui a été prévu à l'origine pour mesurer les déformations de la voie ferrée. Ces moyens sont maintenant utilisés pour mesurer uniquement les déformations du châssis et sont disposés de manière fixe, à savoir les sources lumineuses aux deux extrémités du châssis, tandis que le récepteur optique vers le milieu du châssis.

Selon une variante d'exécution de l'invention, le dispositif de relevé de la voie comprend trois chariots palpeurs de la voie ferrée permettant de relever les coordonnées géométriques de la voie en trois points par rapport au châssis (9) dans le plan du tracé et dans le plan du profil. Ces moyens sont disposés en principe à la verticale, d'une part, des sources lumineuses et, d'autre part, du dispositif récepteur. Ces dispositifs mesurent la position de trois points par rapport au châssis, ladite position étant corrigée par l'éventuelle déformation du châssis relevée par le dispositif optoélectronique ainsi la position réelle de ces trois points est connue. Les palpeurs sont des dispositifs soit mécanique (roues), soit électroniques, soit optiques.

Selon une autre variante d'exécution, le véhicule est muni de deux chariots palpeurs de voie pour relever la position géométrique de la voie en deux points par rapport au châssis et d'une plate-forme de référence absolue tridimensionnelle dite inertielle, ladite plate-forme étant agencée pour relever la différence vectorielle entre le châssis et le Nord et entre le châssis et le plan horizontal permettant ainsi de déterminer les courbures de la voie dans le plan horizontal et vertical ainsi que les dévers.

Selon une autre variante d'exécution, la plate-forme inertielle est munie dans trois plans d'accéléromètres, de gyroscopes et de moyens de traitement des signaux pour déterminer des défauts de voie particuliers.

Selon une variante d'exécution, ladite plate-forme est solidaire d'un point du châssis, de préférence un point commun au châssis et un des chariots palpeur.

Selon une autre variante d'exécution, la plate-forme inertielle est solidaire du train de roulement du chariot palpeur ou de sa structure et d'un moyen de traitement des signaux pour déterminer les défauts de la géométrie de la voie.

Selon une autre variante, la position de ladite plate-forme par rapport au châssis est mesurée chaque fois par des capteurs, dont elle est munie ce qui signifie que cette plate-forme peut être solidaire d'un dispositif indépendant du châssis.

Ladite plate-forme peut être équipée dans les trois plans de mesure d'accéléromètres et de gyroscopes et des moyens de traitement des signaux pour déterminer des défauts très particuliers de la voie.

Selon une autre variante, la plate-forme d'inertie peut être réalisée soit par des moyens mécaniques, soit par des moyens optoélectroniques. Ces plates-formes d'inertie sont utilisées depuis longtemps dans l'aviation pour déterminer la position d'un aéronef et également dans d'autres circonstances dans des applications surtout aéronautiques mais pas uniquement.

Il est évident que d'autres bases de mesure peuvent être utilisées pour le relevé de la voie, le but de la présente invention étant de prévoir un véhicule dont les déformations éventuelles du châssis lors de son déplacement sur la voie ferrée puissent être mesurées afin qu'elles n'entachent pas d'erreurs les résultats de mesure de la position réelle de la voie et accessoirement de proposer une base de mesure utilisant les performances d'une plate-forme inertielle.

L'invention sera décrite plus en détail à l'aide du dessin annexé dans lequel :

la figure 1 est une vue schématique du dispositif optoélectronique proposé pour la mesure des déformations du châssis telle que décrite dans le brevet EP-B-0 518 822 de la déposante.

La figure 2 montre un véhicule de mesure.

La figure 3 montre une vue schématique en plan et en coupe le long du châssis dudit véhicule de mesure.

Les figures 4, 5 et 6 montrent schématiquement une variante d'exécution de la présente invention utilisant une plate-forme inertielle.

Nous allons maintenant décrire brièvement le dispositif optoélectronique du EP-B-0 518 822.

Deux bandes de capteurs 4, 5 sont disposées au milieu de l'axe optique formé par deux lentilles 1, 2 de section semi-circulaire. Ces bandes sont disposées de telle façon que selon la position des sources lumineuses respectives, les rayons lumineux concentrés par les lentilles sont projetés en tant que fin faisceau lumineux le long des bandes de capteurs. Dans l'exemple, une source lumineuse A située sur l'axe optique 3 est projetée à l'emplacement A' de la bande de capteurs 5. Une source lumineuse B disposée à l'extérieur de l'axe optique est respectivement projetée sur le point B' de la bande de capteurs 5. La distance entre le point projeté sur la bande de capteurs et le point de l'axe optique sur la bande de capteurs est une mesure de l'angle β de la source lumineuse par rapport à l'axe optique en ce point. Pour filtrer la lumière parasitaire, un filtre en verre coloré 6 et des filtres polariseurs 7, 8 sont disposés devant la lentille 2. On peut obtenir grâce à ceux-ci que seule la lumière d'une source lumineuse déterminée peut atteindre les bandes de capteurs et qu'un signal bien défini peut être produit. En particulier, lors de l'utilisation de capteurs CCD (Charge Coupled Device), seule une quantité relativement petite de lumière doit pouvoir atteindre les capteurs. En disposant les deux filtres polariseurs de manière à ce qu'ils soient orientés de 90° l'un par rapport à l'autre, une grande partie de la lumière incidente est absorbée. Dans le cas où seules des sources lumineuses très puissantes sont utilisées, seule une très faible partie de ces rayons lumineux peut atteindre les capteurs et toutes les autres sources lumineuses étrangères sont filtrées. En disposant une lentille et une bande de capteurs de chaque côté de l'axe optique, les angles d'une ou plusieurs sources lumineuses de chaque côté du dispositif de mesure par rapport à l'axe optique peuvent être déterminés et analysés.

En se référant maintenant aux figures 2 et 3, nous allons décrire l'une des variantes d'exécution de cette invention représentée de manière tout à fait schématique.

Un véhicule de mesure V est muni d'un châssis 9, trois boggies 10, 11, 12 et trois chariots palpeurs 13, 14, 15 permettant de mesurer et le tracé d'une voie formée de rails R par rapport à la base qui est constituée par le châssis 9. Les chariots palpeurs 13, 14, 15, dans le cas présent, sont des chariots munis de roues roulant sur la voie mais on pourrait très bien avoir des chariots électroniques avec des dispositifs électroniques ou optiques pour mesurer les éventuelles déformations de la voie par rapport à la base 9. Le châssis 9 est muni d'un dispositif optoélectronique dérivé de celui décrit brièvement par rapport à la figure 1 qui fait l'objet du brevet EP 0 518 822. En effet, dans les plans verticaux contenant les chariots palpeurs 13, 14, 15 on a disposé respectivement quatre sources lumineuses, L1, L2, L3, L4 envoyant leurs faisceaux vers un dispositif N qui est en réalité un ensemble de lentilles correspondant aux références 4, 5 de la figure 1. Dans le cas présent, ce dispositif N permet de mesurer la déviation de faisceaux lumineux par rapport à la position idéale, c'est-à-dire lorsque le châssis n'est pas du tout déformé, aussi bien dans un plan vertical que dans un plan horizontal. De cette manière on peut connaître l'éventuelle déformation du châssis et ces mesures viennent corriger les mesures des trois chariots 13, 14, 15 pour obtenir la mesure du tracé de la voie réelle et les comparer ensuite par rapport au tracé idéal. Ainsi, on peut utiliser un châssis 9 qui est particulièrement long ce qui permet de pouvoir également mesurer les déformations présentant une grande longueur d'onde sans que les mesures soient erronées à cause de la déformation du châssis.

Nous allons maintenant nous référer aux figures 4, 5 et 6.

A la figure 4 nous avons représenté schématiquement un châssis 19 muni de deux boggies 20, 21 et des palpeurs de voie 22, 23 pour mesurer la position de deux points d'une voie formée de rails R' par rapport au châssis 19. Afin de pouvoir mesurer également les courbures de voie dans un plan horizontal et vertical ainsi que le dévers, on utilise une plate-forme inertielle P représentée de manière schématique, laquelle dans le cas présent est fixée sur le châssis 19. Le dispositif optoélectronique mentionné précédemment formé d'un système de lentilles N' et des sources lumineuses L'1, L'2, L'3, L'4 est également utilisé pour pouvoir mesurer la déformation du châssis 19, la base de mesure étant formée de deux palpeurs 22, 23 et la plate-forme d'inertie. Dans le cas de la figure 4, dans le plan perpendiculaire à la voie parallèle à son axe, il n'y a aucune déformation ni de la voie, ni du châssis. Dans le cas de la figure 5, la voie présente dans le même plan un profil en pente (déformé ou non) qui est en fait mesuré par l'angle α détecté par la plate-forme d'inertie.

A la figure 6, la plate-forme d'inertie mesure un autre angle α' qui n'est pas dû à une déformation de la voie, mais a un affaissement sur le boggie 21 du châssis. Cet affaissement sera corrigé par le fait que la distance entre le châssis et le boggie n'est pas la même concernant les deux boggies ce qui permet d'obtenir une mesure correcte car les deux résultats seront compensés dans le dispositif électronique de calcul qui tient compte toujours aussi bien des éventuelles déformations du châssis relevées par le dispositif N', L'1, L'2, L'3, L'4, par les mesures effectuées concernant le tracé de la voie par les palpeurs 22 et 23 et par les éléments détectés par la plate-forme d'inertie P à savoir la différence vectorielle entre la position du châssis et le Nord magnétique. En effet, la plate-forme d'inertie permet non seulement de mesurer l'angle dans un plan perpendiculaire à la voie mais aussi bien dans un plan horizontal ce qui complète la mesure concernant les courbures de voie et également les dévers.

Il faut aussi mentionné que les mesures peuvent également être réalisées en utilisant le système de mesure de la position par satellites connu sous la dénomination GPS.

## Revendications

1. Véhicule de mesure (V) de l'état géométrique d'une voie ferrée (R) par rapport à la configuration géométrique théorique de ladite voie, comprenant un châssis rigide (9, 19) constituant la base de mesure supporté par des moyens de roulement (10, 11, 12; 20, 21) sur les rails de la voie ferrée (R), des moyens agencés (13, 14, 15; 22, 23) pour relever la configuration géométrique de la voie, et des moyens d'exploitation pour déterminer la dégradation de la configuration géométrique relevée par rapport à la configuration géométrique théorique et indiquer les éventuels écarts représentant ladite dégradation, **caractérisé par le fait que** le châssis (9, 19) est muni de moyens optoélectroniques (21, 22, 23, 24, N; L'1, L'2, L'3, L'4, N') agencés pour mesurer les déformations élastiques du châssis (9, 19) lors du déplacement sur ladite voie (R) du véhicule (V), lesdites valeurs de déformation du châssis étant fournies aux moyens d'exploitation pour corriger les valeurs de la configuration géométrique relevée, en éliminant l'influence des dites déformations élastiques du chassis (9, 19).

2. Véhicule selon la revendication 1, **caractérisé par le fait que** lesdits moyens optoélectroniques comprennent un dispositif récepteur optique (4, 5), formé de capteurs munis chacun de plusieurs éléments photosensibles pour la réception de faisceaux lumineux émis par des sources lumineuses (A, B, C) se trouvant à distance du dispositif récepteur de mesure, de chaque côté de celui-ci, deux systèmes de lentilles (1, 2) disposés respectivement dans les zones situées entre les sources lumineuses (A, B, C) et de chacun des deux côtés du dispositif récepteur (4, 5), chaque source lumineuse (A, B, C) étant associée à au moins un des capteurs (4, 5), les faisceaux lumineux émis par la source lumineuse correspondante traversant le système de lentilles (1, 2) correspondant, les deux systèmes de lentilles étant constitués chacune d'une lentille fixe, dont les axes optiques respectifs sont alignés, les éléments photosensibles de chaque capteur étant alignés de telle façon que les rayons lumineux passant à travers la lentille concernée soient projetés en fonction de leur angle d'incidence sur une zone correspondante du capteur, le dispositif et les sources lumineuses étant solidaires dudit châssis.

3. Véhicule selon l'une des revendications 1 ou 2, **caractérisé par le fait que** le véhicule (V) est muni de trois chariots palpeurs (10, 11, 12) de la voie ferrée permettant de relever les coordonnées géométriques de la voie en trois points par rapport au châssis (9) dans le plan du tracé et dans le plan du profil.

4. Véhicule selon l'une des revendications 1 ou 2, **caractérisé par le fait que** le véhicule est muni de deux chariots palpeurs (22, 23) de voie pour relever la position géométrique de la voie en deux points par rapport au châssis (19), et d'une plate-forme (P) de référence absolue tridimensionnelle dite inertielle agencée pour relever la différence vectorielle entre le châssis et le Nord et entre le châssis et le plan horizontal permettant ainsi de déterminer les courbures de la voie dans le plan horizontal et vertical ainsi que les dévers.

5. Véhicule selon la revendication 4, **caractérisé par le fait que** ladite plate-forme inertielle (P) est munie de capteurs pour mesurer sa position par rapport au châssis.

6. Véhicule selon l'une des revendications 4 ou 5, **caractérisé par le fait que** la plate-forme inertielle est réalisée, soit par des moyens mécaniques, soit par des moyens électroniques, soit par des moyens optiques.

7. Véhicule selon l'une des revendications 4, 5 ou 6, **caractérisé par le fait que** la plate-forme inertielle est munie dans trois plans d'accéléromètres, de gyroscopes et de moyens de traitement des signaux pour déterminer des défauts de voie particuliers.

8. Véhicule selon l'une des revendications 4, 6 ou 7, **caractérisé par le fait que** la plate-forme inertielle est solidaire du train de roulement du chariot palpeur ou de sa structure et d'un moyen de traitement des signaux pour déterminer les défauts de la géométrie de la voie.

9. Véhicule selon la revendication 4, **caractérisé par le fait que** ladite plate-forme inertielle est solidaire d'un point du châssis, de préférence un point commun au châssis et un des chariots palpeur.

## Claims

1. A measuring vehicle (V) for measuring the geometric condition of a railway track (R) in relation to a theoretical geometric configuration of the said track, comprising: a rigid chassis (9,19) forming a measuring base supported by the means of rolling (10, 11, 12; 20, 21) on the rails of the railway track (R); a means (13, 14, 15; 22, 23) equipped to probe the bearings of the geometric configuration of the track, and operation means to determine the degradation of the geometric configuration found in relation to the theoretical geometric configuration and to show any possible discrepancies of the said degradation, wherein the chassis (9,19) is provided with opto-electronic means (21, 22, 23, 24, N; L'1, L'2, L'3, L'4, N') equipped to measure the elastic deformations of the chassis (9,19) during travel on the said track (R) of the vehicle (V), the said values for deformation of the chassis being supplied to the means of operation to correct the geometric configuration values found by cancelling the influence of said elastic deformation of the chassis (9, 19).

2. The vehicle according to Claim 1, wherein the said opto-electronic means comprise an optical receiver device (4, 5), formed of sensors, each provided with several photo-sensitive elements for receiving light beams emitted by light sources (A, B, C), there being, at a distance from the receiver measuring device, on either side of the latter, two lens systems (1, 2) respectively arranged in the zones situated between the light sources (A, B, C) on each of the sides of the receiver device (4, 5), each light source (A, B, C) being linked to at least one of the sensor (4, 5), the light beams emitted by the corresponding light source crossing the corresponding system of lenses (1, 2), both systems of lenses being made up each of a fixed lens, whose respective optical axes are aligned, the photosensitive elements of each sensor being aligned so that the light rays passing through the lens concerned are projected, as a function of their angle of incidence onto a corresponding zone of the sensor, the device and the light sources being interdependent with the said chassis.

3. The vehicle according to one of Claims 1 or 2, wherein the vehicle (V) is provided with three undercarriage probes (10, 11, 12) for the railway track allowing the geometrical co-ordinates of the track to be found at three points in relation to the chassis (9), in the plane of the line and in the plane of the profile.

4. The vehicle according to one of Claims 1 or 2, wherein the vehicle is provided with two undercarriage probes (22, 23) on the track for taking the bearings of the geometric position of the track at two points in relation to the chassis (19) and an absolute three-dimensional so-called inertial reference platform (P) set up to find the vectoral difference between the chassis and North and between the chassis and the horizontal plane, thus allowing the curves of the track in the horizontal and vertical plane to be found, as well as the vertical slant.

5. The vehicle according to Claim 4, wherein the said inertial platform (P) is provided with sensors for measuring its position in relation to the chassis.

6. The vehicle according to one of Claims 4 or 5, wherein the inertial platform is implemented either by mechanical means or by electronic means, or by optical means.

7. The vehicle according to one of Claims 4, 5 or 6, wherein the inertial platform is provided in three planes with accelerometers, gyroscopes and means of processing signals to find specific faults in the track.

8. The vehicle according to one of Claims 4, 6 or 7, wherein the inertial platform is interdependent with the running gear of the undercarriage probes or its structure and with a means of processing the signals to determine faults in the geometry of the track.

9. The vehicle according to Claim 4, wherein the said inertial platform is interdependent with the chassis, preferably a point common to the chassis and one of the undercarriage probes.

## Patentansprüche

1. Fahrzeug (V) zur Vermessung des geometrischen Zustands eines Schienenwegs (R) in Bezug auf die theoretische geometrische Konfiguration dieses Schienenwegs, mit einem starren Fahrzeugrahmen (9, 10) als Messbasis, der auf Mitteln (10, 11, 12; 20, 21) zur Fahrt auf den Schienen des Schienenwegs (R) angeordnet ist; mit Mitteln (13, 14, 15; 22, 23) zur Aufnahme des geometrischen Zustands des Schienenwegs, und mit Mitteln zur Auswertung zwecks Bestimmung der Verschlechterung des ermittelten geometrischen Zustands im Vergleich zur theoretischen geometrischen Konfiguration und zur Anzeige eventueller Abweichungen, die diese Verschlechterung darstellen, **dadurch gekennzeichnet, dass** der Fahrzeugrahmen (9, 19) mit optoelektronischen Mitteln (21, 22, 23, 24, N; L'1, L'2. L'3, L'4, N') versehen ist, die zur Messung elastischer Verformungen des Fahrgestells (9, 19) bei der Bewegung des Fahrzeugs (V) auf dem genannten Schienenweg (R) eingerichtet sind, wobei die genannten Werte der Verformung des Fahrgestells den Auswertemitteln zugeführt werden, um die Werte der aufgenommenen geometrischen Konfiguration zu korrigieren und damit den Einfluss der genannten elastischen Verformungen des Fahrzeugrahmens (9, 19) zu beseitigen.

2. Fahrzeug nach Anspruch 1, **dadurch gekennzeichnet, dass** die genannten optoelektronischen Mittel eine optische Empfangsvorrichtung (4, 5) aufweisen, die von Fühlern gebildet werden, welche jeweils mehrere lichtempfindliche Elemente zum Empfang von Lichtstrahlen enthalten, die von Lichtquellen (A, B, C) abgestrahlt werden, welche sich im Abstand beiderseits der Messempfangsvorrichtung befinden, sowie zwei Linsensysteme (1, 2), die jeweils im Bereich zwischen einer Lichtquelle (A, B, C) und der jeweiligen Empfangsvorrichtung (4, 5) angeordnet sind, wobei jede Lichtquelle (A, B, C) mindestens einem der Fühler (4, 5) zugeordnet ist und die Lichtstrahlen von der zugeordneten Lichtquelle das entsprechende Linsensystem (1, 2) durchsetzen; wobei jedes der beiden Linsensysteme aus einer festen Linse besteht, deren jeweilige optische Achsen aufeinander ausgerichtet sind; wobei die lichtempfindlichen Elemente jedes Fühlers derart ausgerichtet sind, dass die durch die betreffende Linse hindurchgehenden Lichtstrahlen je nach ihrem Einfallswinkel auf einen entsprechenden Bereich des Fühlers auftreffen; und wobei die Vorrichtung und die Lichtquellen fest mit dem genannten Fahrgestell verbunden sind.

3. Fahrzeug nach einem der Ansprüche 1 und 2, **dadurch gekennzeichnet, dass** das Fahrzeug (V) mit drei Laufgestellen (10, 11, 12) zum Abtasten des Schienenweges ausgerüstet ist, die den geometrischen Zustand des Schienenstrangs an drei Punkten bezüglich des Fahrzeugrahmens (9) aufzunehmen gestatten, nämlich in der Ebene der Trasse und in der Profilebene.

4. Fahrzeug nach einem der Ansprüche 1 und 2, **dadurch gekennzeichnet, dass** das Fahrzeug mit zwei Laufgestellen (22, 23) zum Abtasten des Schienenweges ausgerüstet ist, um die geometrischen Position des Schienenstrangs an zwei Punkten bezüglich des Fahrzeugrahmens (19) aufzunehmen, und eine Plattform (P) als dreidimensionales absolutes Bezugssystem, genannt Trägheitsplattform, aufweist, um die Vektordifferenz zwischen Fahrzeugrahmen und der Nordrichtung und zwischen Fahrzeugrahmen und der Horizontalebene aufzunehmen, wodurch die Bestimmung der Krümmung des Schienenstrangs in der Vertikal- und Horizontalebene sowie der Schienenüberhöhungen ermöglicht wird.

5. Fahrzeug nach Anspruch 4, **dadurch gekennzeichnet, dass** die genannte Trägheits-Plattform (P) mit Fühlern zum Messen ihrer Position gegenüber dem Fahrzeugrahmen versehen ist.

6. Fahrzeug nach einem der Ansprüche 4 und 5, **dadurch gekennzeichnet, dass** die Trägheits-Plattform (P) mit mechanischen, elektronischen oder optischen Mitteln erstellt ist.

7. Fahrzeug nach einem der Ansprüche 4, 5 und 6, **dadurch gekennzeichnet, dass** die Trägheits-Plattform in drei Ebenen mit Beschleunigungsmessern, Gyroskopen und Mitteln zur Verarbeitung der Signale ausgerüstet ist, um besondere Fehler des Schienenstranges festzustellen.

8. Fahrzeug nach einem der Ansprüche 4, 6 und 7, **dadurch gekennzeichnet, dass** die Trägheits-Plattform mit dem Laufwerk des Laufgestells oder seinem Rahmen und mit einem Mittel zur Verarbeitung der Signale zur Bestimmung der Fehler der Geometrie des Schienenstranges integriert ist.

9. Fahrzeug nach Anspruch 4, **dadurch gekennzeichnet, dass** die Trägheits-Plattform an einem Punkt des Fahrzeugrahmens befestigt ist, vorzugsweise an einem Punkt, der dem Fahrzeugrahmen und einem der Messlaufgestelle gemeinsam ist.
